# EUROPÄISCHE PATENTSCHRIFT

(11) **EP 4 163 249 B1**
(45) Veröffentlichungstag und Bekanntmachung des Hinweises auf die Patenterteilung: **29.05.2024**
(21) Anmeldenummer: 22211582.6
(22) Anmeldetag: 18.11.2020
(51) Int. Cl.: B67D 7/54

(54) **ZAPFVENTIL MIT AUSLAUFSCHUTZEINRICHTUNG**
FILLING VALVE WITH LEAKAGE PROTECTION DEVICE
PISTOLET DISBRIBUTEUR DOTÉ D'UN DISPOSITIF D'ANTIRETOURNEMENT

(30) Priorität: 29.11.2019 EP 19212605
(43) Veröffentlichungstag der Anmeldung: 12.04.2023
(62) Teilanmeldung aus: 20804592.2
(73) Patentinhaber: ELAFLEX HIBY GmbH & Co. KG, 22525 Hamburg (DE)
(72) Erfinder: SCHULZ-HILDEBRANDT, Lasse, 24534 Neumünster (DE); VIETS, Sebastian, 21647 Moisburg (DE)
(74) Vertreter: Glawe, Delfs, Moll

(56) Entgegenhaltungen:
- CN-A- 107 857 228
- DE-B- 1 072 902
- US-A- 5 474 115
- US-A- 5 603 364
- US-A1- 2010 090 138

## Beschreibung

Gegenstand der vorliegenden Erfindung ist ein Zapfventil zur Abgabe eines Fluids. Ein Zapfventil gemäß dem Oberbegriff des Anspruchs 1 ist zum Beispiel aus DE 1072902 B bekannt.

Gegenstand der Erfindung ist ein Zapfventil zur Abgabe eines Fluids gemäß Anspruch 1.

Automatische Abschalteinrichtungen, welche ein automatisches Schließen des Hauptventils bewirken, wenn ein Flüssigkeitsspiegel den Endbereich der Fühlerleitung erreicht oder übersteigt, sind grundsätzlich aus dem Stand der Technik bekannt (siehe z.B. EP 2 386 520 A1). Bisher wurde im Stand der Technik allerdings völlig vernachlässigt, dass bei gewöhnlichen Fühlerleitungen aufgrund des zum Betrieb der automatischen Abschalteinrichtung erforderlichen Vakuums eine gewisse Fluidmenge in die Fühlerleitung eintritt, wenn der Flüssigkeitsspiegel das Ende der Fühlerleitung erreicht. Die eingetretene Fluidmenge konnte daher im Stand der Technik nach der Fluidabgabe unkontrolliert aus der Fühlerleitung wieder auslaufen.

Vor diesem Hintergrund ist es eine Aufgabe der vorliegenden Erfindung, den vorstehend beschriebenen Nachteil zumindest teilweise zu vermeiden. Gelöst wird diese Aufgabe mit den Merkmalen des Anspruchs 1. Vorteilhafte Ausführungsformen sind in den abhängigen Ansprüchen beschrieben.

Erfindungsgemäß weist die Fühlerleitung einen Endbereich auf, in dem ein zum Verschließen der Fühlerleitung ausgestaltetes Fühlerleitungsventil angeordnet ist, das mittels des durch die Fühlerleitung angesaugten Gasstroms in eine Öffnungsstellung bewegbar ist.

Durch das erfindungsgemäße Fühlerleitungsventil kann die Fühlerleitung verschlossen werden und so ein unerwünschtes Auslaufen dieser Fluidmenge verhindert werden, zudem kann auch die eintretende Fluidmenge geringfügig reduziert werden. Das Fühlerleitungsventil kann in einer Ausführungsform durch ein Rückstellelement in die Schließstellung vorgespannt sein. Durch diese Maßnahme kann das unerwünschte Auslaufen der genannten Fluidmenge weiter verringert werden. Das vorstehend genannte Rückstellelement ist vorzugsweise so dimensioniert, dass das Fühlerleitungsventil während der Ausbringung des Fluids durch den entstehenden Gasstrom in die Öffnungsstellung bewegt wird. Die Funktionalität der automatischen Abschalteinrichtung wird so in keiner Weise beeinträchtigt.

In einer vorteilhaften Ausführungsform ist das Fühlerleitungsventil dazu ausgebildet, durch eine Neigung des Zapfventils auslaufseitig nach unten (unter Ausnutzung der Schwerkraft) in die Schließstellung bewegt zu werden.

In einer bevorzugten Ausführungsform weist das Fühlerleitungsventil einen Ventilsitz und einen Ventilkörper auf, der stromaufwärts des Ventilsitzes innerhalb der Fühlerleitung beweglich angeordnet ist, so dass der Ventilkörper durch eine Neigung des Zapfventils auslaufseitig nach unten in den Ventilsitz bewegbar ist und durch eine Neigung des Zapfventils auslaufseitig nach oben aus dem Ventilsitz heraus bewegbar ist. Der Ventilkörper kann beispielsweise kugelförmig ausgebildet sein. Durch diese Ausgestaltung kann das Fühlerleitungsventil in der Fühlerleitung besonders einfach und somit kostengünstig realisiert werden.

Während der Betankung wird der Ventilkörper aufgrund des Vakuums (ggf. entgegen der Schwerkraft) aus dem Ventilsitz herausbewegt. Sobald der Flüssigkeitsspiegel den Endbereich der Fühlerleitung erreicht, erfolgt eine automatische Abschaltung, es wird kein Gas mehr eingesaugt, so dass der Ventilkörper in den Ventilsitz zurückfällt. Während der Zeit, die für den Abschaltvorgang benötigt wird, können kleine Mengen des Fluids in die Fühlerleitung gelangen. Wird das Ende des Zapfventils anschließend nach oben geneigt, beispielsweise beim Einhängen des Zapfventils in eine Zapfsäule, fällt der Ventilkörper aus dem Ventil heraus, so dass die Fühlerleitung geöffnet wird und eine gegebenenfalls vorhandene Fluidrestmenge abdampfen kann. Gegenstand der Erfindung ist weiterhin ein Auslaufrohr für ein Zapfventil zur Abgabe eines Fluids, umfassend ein mit einem Gehäuse des Zapfventils verbindbaren Einlassende, ein dem Einlassende gegenüberliegendes Auslassende, und ein Auslaufschutzventil mit einem Ventilsitz und einem stromaufwärts in eine Schließstellung bewegbaren Ventilkörper, dadurch gekennzeichnet, dass der Ventilkörper einen ersten Teilkörper und einen relativ zum ersten bewegbar ausgebildeten zweiten Teilkörper aufweist, wobei durch eine stromabwärts gerichtete Bewegung des ersten Teilkörpers relativ zum Ventilsitz des Auslaufschutzventils ein erster Fluidweg freigebbar ist und wobei durch eine stromabwärts gerichtete Bewegung des zweiten Teilkörpers relativ zum ersten Teilkörper ein zweiter Fluidweg freigebbar ist, wobei das Auslaufschutzventil vorzugsweise am Einlassende des Auslaufrohres angeordnet ist.

Das erfindungsgemäße Auslaufrohr kann durch weitere Merkmale fortgebildet werden, welche bereits in Zusammenhang mit dem erfindungsgemäßen Zapfventil beschrieben wurden.

Nachfolgend werden unter Bezugnahme auf die beigefügten Zeichnungen vorteilhafte Ausführungsformen beispielhaft erläutert. Es zeigen:
- Figur 1:: ein erfindungsgemäßes Zapfventil in einer Querschnittsansicht;
- Figur 2:: das erfindungsgemäße Auslaufrohr des Zapfventils der Figur 1 in einer vergrößerten Ansicht;
- Figur 3:: eine vergrößerte Ansicht des in Figur 2 gezeigten Auslaufschutzventils in einer Schließstellung;
- Figur 4:: eine vergrößerte Ansicht des in Figur 2 gezeigten Auslaufschutzventils in einer Öffnungsstellung;
- Figur 5:: eine weitere Querschnittsansicht des Auslaufschutzventils des erfindungsgemäßen Zapfventils;
- Figur 6:: eine Schnittansicht entlang der in Figur 5 gezeigten Linie A-A;
- Figur 7:: eine Schnittansicht entlang der in Figur 5 gezeigten Linie B-B;
- Figur 8:: eine vergrößerte Ansicht des in Figur 2 gezeigten Fühlerleitungsventils in einer Schließstellung;
- Figur 9:: eine vergrößerte Ansicht des in Figur 2 gezeigten Fühlerleitungsventils in einer Öffnungsstellung bei nach unten geneigtem Auslaufrohr während der Fluidabgabe;
- Figur 10:: eine vergrößerte Ansicht des in Figur 2 gezeigten Fühlerleitungsventils in einer Öffnungsstellung Schließstellung bei nach oben geneigtem Auslaufrohr;
- Figur 11:: eine Grauwertskizze zur Illustration des innerhalb des Zapfventils im Bereich des Auslaufschutzventils herrschenden Fluiddrucks
- Figur 12:: ein Auslaufschutzventil eines alternativen erfindungsgemäßen Zapfventils in einer seitlichen Schnittansicht in einer Schließstellung;
- Figur 13:: das Auslaufschutzventil der Figur 12 in einer Öffnungsstellung.

Figur 1 zeigt ein erfindungsgemäßes Zapfventil in einer seitlichen Schnittansicht. Das Zapfventil umfasst ein in der Figur 1 lediglich schematisch gezeigtes Gehäuse 4 mit einer Einlassöffnung 5 zur Verbindung mit einer Flüssigkeitszuleitung. Am vorderen Ende des Gehäuses 4 ist ein Auslaufrohr 10 eingesetzt, an dessen vorderem Ende sich eine Auslassöffnung 12 befindet. Am Gehäuse 4 ist außerdem ein Steuerhebel 6 schwenkbar gelagert, mit dem ein in der Figur nicht gezeigtes Hauptventil betätigt werden kann. Über das Hauptventil wird der Durchfluss einer über die Einlassöffnung zugeführten Flüssigkeit durch das Zapfventil gesteuert. Innerhalb des Zapfventils befindet sich außerdem eine nicht gezeigte automatische Abschalteinrichtung, welche das Hauptventil verschließt, wenn während eines Betankungsvorgangs ein Flüssigkeitsspiegel das vordere Ende des Auslaufrohres erreicht oder übersteigt. Dazu weist das Auslaufrohr eine Fühlerleitung 24 auf, welche vom Auslaufende 12 bis zur automatischen Abschalteinrichtung geführt ist.

Figur 2 zeigt eine vergrößerte seitliche Schnittansicht des Auslaufrohres 10 der Figur 1. In dieser Ansicht ist erkennbar, dass am Einlassende 11 des Auslaufrohres 10 (im Bereich 9) ein erfindungsgemäßes Auslaufschutzventil 13 angeordnet ist. Zudem ist erkennbar, dass sich in einem Endbereich 25 der Fühlerleitung 24 ein Fühlerleitungsventil 26 befindet. In den nachfolgend gezeigten Figuren sind vergrößerte Ansichten der Bereiche 9 und 25 gezeigt, anhand derer die Funktionsweise des Auslaufschutzventils 13 sowie des Fühlerleitungsventils 26 genauer erläutert wird.

Figur 3 zeigt eine vergrößerte Ansicht des in Figur 2 gezeigten Bereichs 9, in dem ein Auslaufschutzventil 13 angeordnet ist. Figur 3 zeigt das Auslaufschutzventil 13 in einer Schließstellung. Das Auslaufschutzventil 13 umfasst einen Ventilsitz 14, sowie einen zum Verschließen des Ventilsitzes 14 ausgebildeten Ventilkörper, welcher einen ersten Teilkörper 15 und einen zweiten Teilkörper 16 aufweist. Der erste Teilkörper 15 liegt in der gezeigten Schließstellung am Ventilsitz 14 dichtend an. Innerhalb des ersten Teilkörpers 15 befindet sich eine Aussparung, in die der zweite Teilkörper 16 eingesetzt ist. Der erste Teilkörper 15 umgibt den zweiten Teilkörper 16 somit radial vollständig. In der gezeigten Schließstellung liegt eine Dichtfläche 21 des zweiten Teilkörpers 16 dichtend an einer Gegendichtfläche 19 des ersten Teilkörpers 15 an. Der erste Teilkörper 15 bildet somit einen Ventilsitz (oder auch Teilkörperventilsitz) für den zweiten Teilkörper 16. In dem in Figur 3 gezeigten Zustand ist das Tropfschutzventil vollständig geschlossen, so das gegebenenfalls vorhandene Flüssigkeitsrestmengen nicht aus dem Zapfventil austreten können.

Mit dem Ventilsitz 14 starr verbunden ist ein sich in axialer Richtung des Auslaufschutzventils erstreckender zentraler Schaft 29, an dem der zweite Teilkörper 16 gleitend geführt ist. Der zweite Teilkörper 16 weist dazu eine zentrale Durchgangsbohrung auf, durch die der Schaft 29 hindurchgeführt ist. Der Schaft 29 legt eine Axialrichtung des Auslaufschutzventils fest.

Mit dem Ventilsitz 14 starr verbunden ist außerdem eine Registrierplatte 33 mit Registrieröffnungen 32. Der erste Teilkörper 15 umfasst an seinem einlassseitigen Ende vier Führungsschenkel 30, von denen in der Schnittansicht der Figur 3 lediglich zwei nach Art einer Seitenansicht illustriert sind. Die Schnittebene der Figur 3 verläuft nicht durch die Führungsschenkel 30. Die Führungsschenkel 30 sind durch jeweils eine der Registrieröffnungen 32 gleitend hindurchgeführt. Der erste Teilkörper 15 wird dadurch an seinem einlassseitigen Ende linear geführt. An seinem hinteren Ende umfasst der erste Teilkörper 15 drei Führungsstege 31. Diese sind zur gleitenden Anlage an einer Außenfläche des zweiten Teilkörpers 16 ausgebildet, wenn der zweite Teilkörper 16 relativ zum ersten Teilkörper 15 stromabwärts bewegt wird. Die Führung der Teilkörper 15, 16 wird auch anhand der Figuren 5 bis 7 noch genauer erläutert.

Der zweite Teilkörper 16 ist vorliegend aus einem magnetischen Material ausgebildet. Zudem ist mit dem Ventilsitz 14 ein Gegenmagnetkörper 23 verbunden. Der Gegenmagnetkörper 23 ist bezüglich der durch den Schaft 29 vorgegebenen Axialrichtung symmetrisch angeordnet, wodurch eine gleichmäßige magnetische Anziehungskraft auf den zweiten Teilkörper 16 ausgeübt wird. Durch diese Anziehungskraft wird der Teilkörper 16 in der Schließstellung gehalten. Gleichzeitig überträgt der Teilkörper 16 aufgrund der Anlage der Dichtfläche 21 des zweiten Teilkörpers 16 an der Gegendichtfläche 19 des ersten Teilkörpers 15 eine Kraft auf ersten Teilkörper 15, welcher dadurch ebenfalls in die Schließstellung gedrückt wird. Eine Kraftwirkung zur Bewegung des zweiten Teilkörpers in die Schließstellung kann in alternativen Ausführungsformen auch durch andere Einrichtungen erzeugt werden, beispielsweise mittels eines mechanischen Rückstellelements, insbesondere mittels eines Federelements.

Figur 4 zeigt das Auslaufschutzventil 13 in einer Öffnungsstellung. Ein Übergang von der in Figur 3 gezeigten Schließstellung in die Öffnungsstellung kann insbesondere durch ein Öffnen des Hauptventils und einen durch das Hauptventil hindurchtretenden Flüssigkeitsstrom erfolgen. Dabei trifft der Flüssigkeitsstrom auf die einlassseitigen Frontflächen des ersten und zweiten Teilkörpers 15, 16 und erzeugt dort einen Öffnungsdruck, der ausreichend ist, um die zwischen Gegenmagnetkörper 23 und zweitem Teilkörper 16 wirkende Magnetkraft zu überwinden und sowohl den ersten Teilkörper 15 als auch den zweiten Teilkörper 16 stromabwärts zu bewegen.

In Figur 4 ist zu sehen, dass gegenüber der in Figur 3 gezeigten Schließstellung einerseits der erste Teilkörper 15 gegenüber dem Ventilsitz 14 und andererseits der zweite Teilkörper 16 gegenüber dem ersten Teilkörper 15 stromabwärts bewegt wurden. Durch die Bewegung des ersten Teilkörpers 15 relativ zum Ventilsitz 14 wird ein erster Fluidweg 17 freigegeben. Durch die Bewegung des zweiten Teilkörpers 16 relativ zum ersten wird ein zweiter Fluidweg 18 freigegeben. Der auf das Auslaufschutzventil 13 treffende Flüssigkeitsstrom kann somit entweder entlang des ersten Fluidwegs 17, der zwischen einer Außenfläche des ersten Teilkörpers 15 und dem Ventilsitz 14 verläuft, oder entlang des zweiten Fluidwegs 18 fließen, der zunächst außen am zweiten Teilkörper 16 sowie innen am ersten Teilkörper 15 vorbeiführt und anschließend durch eine Durchlassöffnung 20 im ersten Teilkörper 15 verläuft. Hinter der Durchlassöffnung wird der erste Fluidweg 17 mit dem zweiten Fluidweg 18 zusammengeführt. Durch den zusätzlichen zweiten Fluidweg 18 kann der Durchsatz durch das Auslaufschutzventil erhöht und der Staudruck vor dem Ventil reduziert werden.

Möglich ist es in alternativen Ausführungsformen, weitere Fluidwege vorzusehen, welche durch eine stromabwärts gerichtete Bewegung des ersten Teilkörpers 15 relativ zum Ventilsitz 14 und/oder durch eine stromabwärts gerichtete Bewegung des zweiten Teilkörpers 16 relativ zum ersten Teilkörper 15 freigebbar sind.

Darüber hinaus kann im Rahmen der Erfindung ein weiterer Fluidweg vorhanden sein, welcher durch einen Zwischenraum zwischen einer Außenfläche des Schafts 29 und einer Innenfläche der zentralen Durchgangsbohrung des zweiten Teilkörpers 16 verläuft und welcher unabhängig von der Stellung der Teilkörper 15, 16 ständig geöffnet ist. Ein solcher Zwischenraum zwischen der Außenfläche des Schafts 29 und der Innenfläche der zentralen Durchgangsbohrung kann erforderlich sein, um eine ausreichende Bewegbarkeit des Teilkörpers 16 relativ zum Schaft 29 zu ermöglichen. In einer bevorzugten Ausführungsform ist der radiale Abstand zwischen der Außenfläche des Schafts 29 und der Innenfläche der zentralen Durchgangsbohrung allerdings so klein bemessen, dass bereits die im Zwischenraum auf das Fluid wirkenden Kapillarkräfte ausreichen, um ein Auslaufen des Fluids durch diesen Zwischenraum stark zu verringern und vorzugsweise vollständig zu verhindern.

In den Figuren 3 und 4 ist zu sehen, dass der zweite Teilkörper 16 sich ausgehend von der Dichtfläche 21 in Richtung stromaufwärts im Querschnitt verjüngt. Im Bereich der Verjüngung ist die Außenfläche des zweite Teilkörpers 16 in einem ersten Abschnitt 36 nach außen gewölbt und in einem stromaufwärts davon angeordneten zweiten Abschnitt 35 nach innen gewölbt. Durch die Wölbungen im Bereich der Abschnitte 35, 36 wird die entlang des zweiten Fluidwegs 18 fließende Flüssigkeit strömungsoptimiert in Richtung der Durchlassöffnung 20 geleitet.

In Figur 4 befinden sich der erste und zweite Teilkörper in einer maximalen Öffnungsstellung, in der die Teilkörper 15, 16 gegen einen Anschlag stoßen, welcher die stromabwärts gerichtete Bewegbarkeit der Teilkörper 15, 16 begrenzt. Der Anschlag ist hier beispielhaft durch einen Fühlerleitungsstopfen 34 gebildet, welcher auf einem Ende der Fühlerleitung 24 aufgesetzt ist, wobei der oder die Anschläge natürlich auch auf andere Weise realisiert sein können. In dieser maximalen Öffnungsstellung verbleibt der zweite Teilkörper auch nach der Flüssigkeitsabgabe, beispielsweise nachdem das Hauptventil geschlossen wurde. Der zweite Teilkörper 16 befindet sich insoweit außerhalb eines Wirkungsbereichs des Gegenmagnetkörpers.

Die in der gezeigten Stellung stromabwärts wirkende Schwerkraft sowie durch die Gleitführung der Teilkörper verursachte Reibungskräfte sind somit in der gezeigten Stellung in der Summe größer als die magnetische Anziehungskraft zwischen dem zweiten Teilkörper 16 und dem Gegenmagnetkörper 23. Im Zapfventil stromabwärts des Hauptventils vorhandene Flüssigkeitsrestmengen können somit durch das noch geöffnete Auslaufschutzventil 13 auslaufen.

Erst wenn das Zapfventil (und somit die Axialrichtung des Auslaufschutzventils 13) auslaufseitig nach oben geneigt wird, kann sich das Kräfteverhältnis umkehren, so dass die Magnetkraft ausreicht um den zweiten Teilkörper 16 in die Schließstellung zu bewegen. Dabei trifft die Dichtfläche 21 des zweiten Teilkörpers 16 auf die Gegendichtfläche 19 des ersten Teilkörpers 15 und überträgt so eine Kraft auf den ersten Teilkörper 15, welcher dadurch in die Schließstellung mitgenommen wird. Die oben genannte Neigungsänderung, welche zu einem Schließen des Auslaufschutzventils führt, kann beispielsweise erfolgen, wenn ein Benutzer das Zapfventil aus einem Einfüllstutzen herausnimmt und nachfolgend in eine Zapfsäule einhängt. Durch den Verschluss des Auslaufschutzventils wird das Auslaufen von Restmengen der Flüssigkeit sicher verhindert.

Wenn anstelle der magnetischen Wechselwirkung zwischen zweitem Ventilkörper 16 und Gegenmagnetkörper ein mechanisches Rückstellelement vorgesehen ist, das den zweiten Ventilkörper in die Schließstellung drängt, kann auch in diesem Fall vorgesehen sein, dass das oben beschriebene Kräfteverhältnis mit Hilfe der Neigung des Zapfventils umkehrbar ist.

Figur 5 zeigt eine weitere Querschnittsansicht des in Figur 2 gezeigten Bereichs 9, wobei gegenüber den Figuren 3 und 4 eine andere Schnittebene gewählt wurde. Die Schnittebene verläuft in Figur 5 durch zwei in Querrichtung gegenüberliegende Führungsstege 30. Die auslassseitigen Führungsstege 31 sind in dieser Ansicht nicht zu sehen. In Figur 5 sind zwei Schnittlinien A-A und B-B eingezeichnet. Figur 6 zeigt eine Schnittansicht entlang der Schnittlinie A-A und Figur 7 zeigt eine Schnittansicht entlang der Linie B-B. Zu Illustrationszwecken sind in den Figuren 6 und 7 weitere Elemente, die in der Schnittansicht eigentlich nicht erkennbar sind, nach Art einer Draufsicht gezeigt.

In Figur 6 ist erkennbar, dass die Führungsstege 31 des ersten Teilkörpers 15 in der in Figur 5 gezeigten Ventilstellung am Außenumfang des zweiten Teilkörpers 16 anliegen. Die Teilkörper 15, 16 werden dadurch aneinander geführt und relativ zueinander stabilisiert. In Figur 7 ist zu sehen, dass die vier einlassseitigen Führungsschenkel 30 des ersten Teilkörpers 15 durch die Registrieröffnungen 32 gleitend geführt sind. Die Registrieröffnungen 32 erstrecken sich durch die mit dem Ventilsitz 14 verbundene Registrierplatte 33.

Die Figuren 8 bis 10 zeigen vergrößerte Ansichten des in Figur 2 gezeigten Bereichs 25, in dem ein Fühlerleitungsventil 26 am Ende der Fühlerleitung 24 angeordnet ist. Das Fühlerleitungsventil 26 umfasst einen innerhalb der Fühlerleitung 24 bewegbaren Ventilkörper 27, welcher vorliegend beispielhaft als Kugel ausgebildet ist. Zudem umfasst das Fühlerleitungsventil einen Ventilsitz 28. Stromaufwärts des Ventilsitzes 28 befindet sich ein Sperrelement 37, welches die Bewegbarkeit des Ventilkörpers 27 begrenzt, einen Gasaustausch durch die Fühlerleitung 24 hingegen nicht verhindert. Der Ventilkörper 27 kann sich zwischen dem Ventilsitz 28 und dem Sperrelement 37 bewegen.

In dem in Figur 8 gezeigten Zustand, befindet sich der Ventilkörper 27 innerhalb des Ventilsitzes 28 und schließt so die Fühlerleitung 24 ab. Der Ventilkörper 27 wird aufgrund der auslaufseitig nach unten gerichteten Neigung der Fühlerleitung 24 im Ventilsitz 28 gehalten. Das Hauptventil des Zapfventils ist in dem gezeigten Zustand geschlossen, es findet keine Flüssigkeitsabgabe statt.

Nach Öffnen des Hauptventils wird auf im Stand der Technik bekannte Weise innerhalb der Fühlerleitung 24 ein Vakuum erzeugt und Luft durch die Fühlerleitung 24 angesaugt. Der Gasstrom ist dazu geeignet, den Ventilkörper 27 entgegen der Schwerkraft aus dem Ventilsitz 28 herauszuheben. Der Ventilkörper 27 wird dadurch gegen das Sperrelement 37 gedrückt. Dieser Zustand ist in Figur 9 gezeigt.

Wenn ein Flüssigkeitsspiegel das Auslassende 12 des Auslaufrohres 10 erreicht, erfolgt eine automatische Abschaltung, es wird kein Gas mehr eingesaugt, so dass der Ventilkörper in den Ventilsitz zurückfällt.

Nach einer Flüssigkeitsabgabe wird das Zapfventil üblicherweise aus einem Einfüllstutzen herausgenommen und beispielsweise in eine Zapfsäule eingehängt. Dadurch werden das Zapfventil sowie das Auslaufrohr 10 auslaufseitig nach oben geneigt. Aufgrund der Schwerkraft fällt der Ventilkörper 27 dabei aus dem Ventilsitz 28 heraus, so dass ggf. in der Fühlerleitung 24 vorhandene Flüssigkeitsrestmengen abdampfen können.

Figur 11 zeigt zwei Grauwertskizzen zur Illustration der innerhalb eines Zapfventils im Bereich eines Auslaufschutzventils herrschenden Flüssigkeitsdrucks. Dabei wird durch helle Grautöne ein geringer Druck und durch dunklere Grautöne ein höherer Druck angezeigt. Die Druckwerte wurden durch eine mathematische Simulation gewonnen. Die Figur 11A (oben) zeigt die Druckverhältnisse bei einem gewöhnlichen aus dem Stand der Technik bekannten Auslaufschutzventil, welches einen einteiligen Ventilkörper aufweist, der im Bereich 40 angeordnet ist. Es ist erkennbar, dass es vor dem Bereich 40 zu einer deutlichen Druckerhöhung kommt.

Die Figur 11B zeigt die Druckverhältnisse innerhalb eines erfindungsgemäßen Zapfventils im Bereich des Auslaufschutzventils 13. Das Auslaufschutzventil 13 sowie die übrigen Elemente des Zapfventils sind nicht explizit gezeigt, jedoch kann anhand eines Vergleichs mit der Figur 4 die Position der jeweiligen Elemente (insbesondere des ersten Teilkörpers 15 und des zweiten Teilkörpers 16) identifiziert werden. Die Positionen sind in Figur 11B mit den entsprechenden Bezugszeichen identifiziert. Das Auslaufschutzventil 13 befindet sich im geöffneten Zustand, in dem die Teilköper 15, 16 die Fluidwege 17 und 18 freigeben. Ein Vergleich der Grauwerte der Illustrationen A und B zeigt, dass sich vor dem erfindungsgemäßen Auslaufschutzventil 13 ein geringerer Staudruck einstellt.

Die Figuren 12 und 13 zeigen ein Auslaufschutzventil einer alternativen Ausführungsform eines erfindungsgemäßen Zapfventils in einer seitlichen Schnittansicht. In der Figur 12 befindet sich das Auslaufschutzventil in einer Schließstellung und in Figur 13 in einer Öffnungsstellung.

Die alternative Ausführungsform unterscheidet sich von der Ausführungsform der Figuren 1 bis 10 lediglich durch die Ausgestaltung des Auslaufschutzventils. Es werden daher nachfolgend lediglich diese Unterschiede zur Ausführungsform der Figuren 1 bis 10 beschrieben.

In der alternativen Ausführungsform der Figuren 12 und 13 umfasst der erste Teilkörper 15 ein kreisringförmiges Flachdichtungselement 15b sowie zwei Teilkörperelemente 15a und 15b. Das Teilkörperelement 15a ist mit der stromabwärtigen Seite des Flachdichtungselements 15b so verbunden, dass eine radial innen liegende stromabwärts weisende Dichtfläche 15b1 freiliegt, also vom Teilkörperelement 15a nicht verdeckt wird. Das Teilkörperelement 15c ist mit der stromaufwärtigen Seite des Flachdichtungselement 15b so verbunden, dass eine radial außen liegende stromaufwärts weisende Dichtfläche 15b2 freiliegt, also vom Teilkörperelement 15c nicht verdeckt wird. Die Dichtflächen 15b1 und 15b2 sind in etwa senkrecht zu einer Axialrichtung des Auslaufschutzventils ausgerichtet.

Der zweite Teilkörper 16 weist in dieser Ausführungsform eine stromaufwärts weisende Dichtfläche 21' auf, welche zur dichtenden Anlage an der Dichtfläche 15b1 ausgebildet ist. Zudem weist das Auslaufschutzventil in dieser Ausführungsform einen Ventilsitz 14` auf, welcher zur dichtenden Anlage an der Dichtfläche 15b2 ausgebildet ist.

Durch die stromaufwärts bzw. stromabwärts weisenden Dichtflächen 15b1 und 15b2 des Flachdichtungselements 15b, welche im Wesentlichen senkrecht zur Axialrichtung des Auslaufschutzventils stehen, kann eine besonders gute Dichtwirkung zwischen den beiden Teilkörpern 15, 16 bzw. zwischen dem ersten Teilkörper 15 und dem Ventilsitz 14' erzeugt werden. Gleichzeitig dienen die Teilkörperelemente 15a und 15c dazu, in der Öffnungsstellung des Auslaufschutzventils die Auswirkungen des Flachdichtungselements 15b auf den Flüssigkeitsstrom zu reduzieren. Insbesondere leiten die Teilkörperelemente 15a, 15c den Flüssigkeitsstrom möglichst vorteilhaft am Flachdichtungselement 15b vorbei. Die Teilkörperelemente 15a, 15c verjüngen sich dazu in axialer Richtung (also in Richtung stromabwärts bzw. stromaufwärts), wobei die Außenflächen der Teilkörperelemente 15a, 15c nach innen bzw. außen gewölbt sind.

## Patentansprüche

1. Zapfventil zur Abgabe eines Fluids, umfassend eine Einlassöffnung (5) zur Verbindung mit einer Fluidzuleitung, ein der Einlassöffnung gegenüberliegendes Auslassende (12), ein Hauptventil zur Steuerung des Fluiddurchflusses durch das Zapfventil, wobei das Zapfventil weiterhin eine sich bis zum Auslassende (12) erstreckende Fühlerleitung (24) aufweist, die mit einer automatischen Abschalteinrichtung in Wirkverbindung steht, wobei die Fühlerleitung (24) während der Fluidabgabe mit einem Vakuum beaufschlagt wird, so dass über das Ende der Fühlerleitung (24) ein Gasstrom ansaugbar ist, **dadurch gekennzeichnet, dass** die Fühlerleitung (24) einen Endbereich (25) aufweist, in dem ein zum Verschließen der Fühlerleitung (24) ausgestaltetes Fühlerleitungsventil (26) angeordnet ist, das mittels des durch die Fühlerleitung (24) angesaugten Gasstroms in eine Öffnungsstellung bewegbar ist.

2. Zapfventil gemäß Anspruch 1, bei dem das Fühlerleitungsventil (26) dazu ausgebildet ist, durch eine Neigung des Zapfventils auslaufseitig nach unten in die Schließstellung bewegt zu werden.

3. Zapfventil gemäß Anspruch 2, bei dem die Bewegung in die Schließstellung unter Ausnutzung der Schwerkraft erfolgt.

4. Zapfventil gemäß einem der Ansprüche 1 bis 3, bei dem das Fühlerleitungsventil (26) durch ein Rückstellelement in die Schließstellung vorgespannt ist.

5. Zapfventil gemäß einem der Ansprüche 1 bis 4, bei dem das Fühlerleitungsventil (26) einen Ventilsitz (28) und einen Ventilkörper (27) aufweist, welcher stromaufwärts des Ventilsitzes (28) innerhalb der Fühlerleitung (24) beweglich angeordnet ist, so dass der Ventilkörper (27) durch eine Neigung des Zapfventils auslaufseitig nach unten in den Ventilsitz (28) bewegbar ist und durch Neigung des Zapfventils auslaufseitig nach oben aus dem Ventilsitz (28) heraus bewegbar ist.

6. Zapfventil gemäß Anspruch 5, bei dem der Ventilkörper (27) kugelförmig ausgestaltet ist.

## Claims

1. Filling nozzle for dispensing a fluid, comprising an inlet opening (5) for connection to a fluid feed line, an outlet end (12) situated opposite the inlet opening, and a main valve for controlling the fluid flow through the filling nozzle, wherein the filling nozzle furthermore has a sensor line (24) which extends as far as the outlet end (12) and which is operatively connected to an automatic deactivation device, wherein, during the dispensing of fluid, the sensor line (24) is subjected to a vacuum such that a gas stream is able to be sucked in via the end of the sensor line (24), **characterized in that** the sensor line (24) has an end region (25) in which a sensor line valve (26) configured to close off the sensor line (24) is arranged, which sensor line valve is movable into an open position by means of the gas stream sucked in through the sensor line (24) .

2. Filling nozzle according to Claim 1, in which the sensor line valve (26) is configured to be moved into the closed position through downward inclination of the filling nozzle on the discharge side.

3. Filling nozzle according to Claim 2, in which the movement into the closed position is realized through utilization of gravitational force.

4. Filling nozzle according to one of Claims 1 to 3, in which the sensor line valve (26) is preloaded into the closed position by a restoring element.

5. Filling nozzle according to one of Claims 1 to 4, in which the sensor line valve (26) has a valve seat (28), and has a valve body (27) which is arranged so as to be movable within the sensor line (24) upstream of the valve seat (28), such that the valve body (27) is movable into the valve seat (28) through downward inclination of the filling nozzle on the discharge side and is movable out of the valve seat (28) through upward inclination of the filling nozzle on the discharge side.

6. Filling nozzle according to Claim 5, in which the valve body (27) is of spherical form.

## Revendications

1. Soupape de distribution pour distribuer un fluide, comprenant une ouverture d'admission (5) destinée à être reliée à une conduite d'alimentation en fluide, une extrémité d'évacuation (12) opposée à l'ouverture d'admission, une soupape principale pour commander le débit de fluide à travers la soupape de distribution, la soupape de distribution présentant en outre une conduite de sonde (24) s'étendant jusqu'à l'extrémité d'évacuation, qui est en liaison active avec un dispositif de coupure automatique, la conduite de sonde (24) étant sollicitée avec un vide pendant la distribution de fluide, de telle sorte qu'un courant de gaz peut être aspiré par le biais de l'extrémité de la conduite de sonde (24), **caractérisée en ce que** la conduite de sonde (24) présente une zone d'extrémité (25) dans laquelle est agencée une soupape de conduite de sonde (26) conçue pour fermer la conduite de sonde (24), qui peut être déplacée dans une position d'ouverture au moyen du courant de gaz aspiré à travers la conduite de sonde (24).

2. Soupape de distribution selon la revendication 1, dans laquelle la soupape de conduite de sonde (26) est configurée pour être déplacée dans la position de fermeture par une inclinaison de la soupape de distribution du côté de la sortie vers le bas.

3. Soupape de distribution selon la revendication 2, dans laquelle le déplacement dans la position de fermeture s'effectue en utilisant la force de gravité.

4. Soupape de distribution selon l'une quelconque des revendications 1 à 3, dans laquelle la soupape de conduite de sonde (26) est précontrainte par un élément de rappel dans la position de fermeture.

5. Soupape de distribution selon l'une quelconque des revendications 1 à 4, dans laquelle la soupape de conduite de sonde (26) présente un siège de soupape (28) et un corps de soupape (27), qui est agencé de manière mobile à l'intérieur de la conduite de sonde (24) en amont du siège de soupape (28) de telle sorte que le corps de soupape peut être déplacé dans le siège de soupape (28) par une inclinaison de la soupape de distribution du côté de la sortie vers le bas et peut être déplacé hors du siège de soupape (28)par inclinaison de la soupape de distribution du côté de la sortie vers le haut.

6. Soupape de distribution selon la revendication 5, dans laquelle le corps de soupape (27) est conçu sous forme sphérique.
